# FASCICULE DE BREVET EUROPEEN

(11) **EP 2 461 898 B1**
(45) Date de publication et mention de la délivrance du brevet: **07.10.2015**
(21) Numéro de dépôt: 09784330.4
(22) Date de dépôt: 04.08.2009
(51) Int. Cl.: B01F 3/08, B01F 5/04, D21H 21/16

(54) **APPAREIL, SYSTEME ET PROCEDE POUR EMULSIFIER DE L'HUILE ET DE L'EAU**
VORRICHTUNG, SYSTEM UND VERFAHREN ZUR EMULGIERUNG VON ÖL UND WASSER
APPARATUS, SYSTEM AND METHOD FOR EMULSIFYING OIL AND WATER

(43) Date de publication de la demande: 13.06.2012
(73) Titulaire: Solenis Technologies Cayman, L.P., 8200 Schaffhausen (CH)
(72) Inventeur: MANIERE, Olivier, F-77400 Saint Thibault des Vignes (FR)
(74) Mandataire: Hoffmann Eitle
(86) Numéro de dépôt international: PCT/FR2009/000976
(87) Numéro de publication internationale: WO 2011/015715

(56) Documents cités:
- WO-A1-01/44575
- WO-A1-98/45034
- WO-A1-99/25466
- WO-A1-99/42545
- WO-A2-01/88262
- GB-A- 1 205 675
- US-A- 1 540 592

## Description

### DOMAINE DE L'INVENTION

La présente invention se rapporte à un appareil, un système et un procédé pour émulsifier de l'huile et de l'eau qui sont particulièrement utiles dans la préparation d'émulsions aqueuses d'agents d'encollage pour l'encollage interne ou de surface du papier et du carton ou pour l'inversion de produits polymères en émulsion inverse utilisés dans le traitement du papier et du carton.

### CONTEXTE DE L'INVENTION

Les additifs utilisés dans l'industrie papetière dans le but rendre les pénétrants aqueux résistants sont généralement appelés agents d'encollage. US 1,540,592, publié en 1925, décrit un appareil avec un éjecteur et une pompe à turbine en série. WO 99/25466 A1 concerne un système d'alimentation en polymère et son procédé d'utilisation. La divulgation de ce document forme la base pour le préambule des revendications 1, 7, et 15.

Les deux agents d'encollage synthétiques les plus usuels sont le dimère de cétène d'alkyle (AKD) et l'anhydride succinique d'alcényle (ASA).

Ces deux agents, ASA et AKD, sont des matières hydrophobes, non solubles dans l'eau. Ces matières peuvent être ajoutées à la pâte liquide avant formation de la feuille, que l'on dénomme encollage interne, ou peuvent être appliqués à la surface de la bobine formée, que l'on dénomme encollage de surface. Pour les deux applications, pour être efficace, l'agent d'encollage doit être bien réparti dans le système aqueux. Pour cette raison, ces additifs non solubles dans l'eau sont généralement ajoutés sous la forme d'émulsions d'huile dans l'eau aqueuses.

Les émulsions aqueuses des agents d'encollage peuvent être procurées à l'usine de papier sous cette forme, ou être préparées sur site. En effet, il est plus avantageux, pour certains agents d'encollage synthétiques réagissant avec la cellulose, de les émulsifier sur site. L'ASA, par exemple, est émulsifié sur site en raison de l'instabilité de la fonctionnalité anhydride après l'émulsification avec l'eau.

A ce jour, deux classes de technologies d'émulsification sur site sont utilisées dans l'industrie: (1) la technologie à cisaillement élevé, et (2) la technologie à cisaillement faible. Avec l'émulsification à cisaillement élevé on fait passer l'ASA (ou un autre agent d'encollage) et un polymère synthétique, l'amidon, ou un colloïde protecteur, à travers une pompe à turbine à cisaillement élevé ou dispositif d'homogénéisation, avec ou sans ajout d'agents de surface. Les limitations de cette approche résident dans la nécessité d'avoir recours à "un équipement lourd, coûteux et relativement complexe capable d'exercer des pressions et/ou cisaillement d'homogénéisation élevés, ainsi qu'à des procédures strictes concernant les températures, proportions émulsifiantes, etc., afin de produire une émulsion stable satisfaisante à la colle spécifique." (Brevet US No. 4,040,900).

Dans le but de palier à ces limitations concernant l'émulsification à cisaillement élevé, des approches basées sur l'émulsification à cisaillement faible ont été proposées, en commençant par Mazzarella (Brevet US. No. 4,040,900) en 1977 qui a divulgué des mélanges de ASA avec 3-20 parties en poids d'un additif actif de surface (agent de surface) que "l'on peut aisément émulsifier avec l'eau en l'absence de forces de cisaillement élevées et dans une condition de pression normale simplement en agitant, et en faisant passer par un robinet mélangeur ou un aspirateur usuel". Malheureusement, une telle émulsification à cisaillement faible peut conduire à des problèmes d'apparition de mousse et une efficacité d'encollage médiocre du fait que l'augmentation du niveau de l'agent de surface provoque l'accumulation d'agent de surface dans le système. (C.E. Farley et R.B Wasser, "Sizing with Alkenyl Succinic Anhydride", Chapitre 3 in The sizing of Paper, 2nd Edition, W.F. Reynolds, Ed. Tappi Press, 1989, pp 51-62).

Plus récemment, Pawlowska, et al. (WO2006/096216), divulguent "un procédé amélioré pour l'encollage de papier dans la partie humide qui utilise un équipement pour cisaillement faible plus simple et moins coûteux pour l'émulsification ASA.". Pawlowska et al. divulguent un procédé d'encollage comprenant le fait de "former, en l'absence de forces de cisaillement élevées, une émulsion d'encollage aqueuse comprenant un composant d'anhydride succinique d'alcényle" qui est dilué par la suite à l'aide d'un composant cationique. La différence principale entre Pawlowska et Mazzarella réside dans la post-dilution de l'émulsion avec un composant cationique dans le but d'améliorer la rétention. Les exemples démontrent de manière soutenue que les émulsions ASA à cisaillement faible post-diluées à l'aide d'un amidon cationique sont des agents d'encollage moins efficaces que les émulsions ASA à cisaillement élevé, mais on soutient que la simplicité du processus d'émulsification des émulsions ASA à cisaillement faible apporte au fabricant de papier "des avantages opérationnels et de coûts".

D'autres brevets divulguent l'utilisation d'amidons modifiés (par exemple, le Brevet US. 6,210,475) ou polymères (par exemple, US 6,444,024 B1), afin d'améliorer la performance des systèmes d'émulsification à cisaillement faible, cependant, aucun de ces brevets ne résout les questions liées au comportement et à la performance basique caractérisant le système à cisaillement faible.

Dans la littérature, on a tendance à avoir des définitions qualitatives des conditions à "cisaillement faible" par rapport aux conditions à "cisaillement élevé". Typiquement, on utilise une liste d'équipements qui convient ou non au descripteur. Les systèmes à "cisaillement élevé" sont :"présents dans les mélangeurs Waring, les pompes à turbines, ou d'autres agitateurs à très hautes vitesses, etc.", et "on les trouve dans les équipements d'homogénéisation à pistons ou d'autres types" (Mazzarella). Les systèmes à "cisaillement faible" consistent : "simplement en l'agitation, le passage par un robinet mélangeur ou un aspirateur usuel ou par le biais de l'agitation habituelle présente dans un système de préparation de la pâte" (Mazzarella) ou, les conditions de cisaillement "créées par un dispositif sélectionné du groupe constitué de pompes centrifuges, des mélangeurs en ligne statiques, des pompes péristaltiques, et leurs combinaisons" (Pawlowska). Mais ces définitions se confondent dans les listes d'équipements d'émulsification commerciaux qui comportent des unités industrielles à faible et haute pression telles que les "émulseurs à turbine basse pression Cytec de Cytec Industries, Inc, les systèmes émulseurs haute pression Nalco, et les émulseurs venturi et les turbines de National Starch" ce qui suggère que l'on trouve des pompes à turbines qui rentrent dans la catégorie du cisaillement faible. De plus, les mélangeurs Waring sont utilisés pour produire des émulsions ASA haute et basse énergie (Chen and Woodward, Tappi J. Aug 1986, pg 95) en faisant varier la tension électrique. Ainsi, les systèmes à "cisaillement faible" et à "cisaillement élevé" ne peuvent être définis uniquement par le type de l'équipement.

Dans les "Principles of ASA Sizing" (CE Farley, 1987 Tappi Sizing Short Course, pg 89) on trouve une définition plus quantitative des systèmes d'émulsification à "cisaillement élevé" et à "cisaillement faible": "l'émulsification à cisaillement élevé s'élabore avec une pompe à turbine à tolérances précises. Le travail effectué par la pompe est tel que le différentiel de pression entre la sortie et l'entrée de la pompe est d'environ 8,3 à 9,7 bar (120 à 140 psi). L'ASA et l'amidon sont mélangés au niveau de l'entrée de la pompe à turbine ou à sa proximité." "Dans l'émulsification à cisaillement faible, l'ASA, l'amidon ainsi qu'un agent de surface sont mélangés puis on 1 es fait passer à travers une série de venturis. Le rapport typique de amidon: ASA: agent de surface est d'environ 2,5:1:0,05. Un inconvénient potentiel de ce procédé est le niveau plus élevé d'agent de surface utilisé, ce qui peut conduire à ce qu'on appelle un "désencollage" et une efficacité médiocre de l'ASA ainsi que des problèmes d'apparition de mousse. " Ainsi, la distinction que fait Farley entre le cisaillement élevé et le cisaillement faible est que le les systèmes à cisaillement élevé ont un différentiel de pression de l'ordre de 8,3 à 9, 7 bar (120 à 140 psi).

De même, Dilts et al. (US 2008/0277084 A1) définit le cisaillement faible par la capacité de pomper un liquide à travers une pompe avec une contre-pression de 3,4 bar (50 psi) ou moins, alors que le cisaillement élevé est définit comme la nécessité d'avoir une contre-pression de 10,3 à 20,7 bars (150 à 300 psi) pour pomper un liquide.

WO 01/88262 A2 divulgue un équipement d'émulsification commercial comprenant des unités de basse et haute pression industrielles, et fait référence à un dispositif d'émulsification turbine et venturi.

On a encore besoin, sur le marché, d'avoir un équipement d'émulsification ASA, plus simple et moins coûteux, qui ne soulève pas de problèmes de comportement de la machine à papier (mousse, dépôts) et/ou une efficacité d'encollage médiocre due à une charge élevée d'agent de surface ou une mauvaise qualité de l'émulsion.

### RESUME DE L'INVENTION

On a découvert qu'il est possible de préparer des émulsions d'agents d'encollage (tels que ASA) stables et de bonne qualité dans l'eau, avec un bon comportement de la machine à papier et une bonne efficacité d'encollage en alimentant de l'eau à travers un dispositif venturi avec une pression relativement élevée et en introduisant l'agent d'encollage au niveau de l'entrée d'admission du venturi. Ce système est plus simple, plus fiable, plus économe en termes énergétiques et moins coûteux que les systèmes à cisaillement élevé traditionnels utilisés de nos jours, et procure des émulsions de meilleure qualité en utilisant des niveaux d'agent de surface moins importants que les systèmes à cisaillement faible, consommant peu d'énergie disponibles de nos jours. De plus, ce système peut être utilisé pour l'émulsification sur site d'autres additifs de fabrication du papier, ou l'inversion de produits polymères d'émulsion inverse.

Dans un premier aspect, un système d'émulsification d'huile dans l'eau ou d'eau dans l'huile comporte un dispositif venturi. Une phase continue est introduite sous pression dans le dispositif venturi et à travers une buse à phase continue ayant un premier diamètre dans une section de mélange. Une phase dispersée est introduite dans la section de mélange du dispositif venturi afin de former une émulsion de la phase dispersée dans la phase continue. L'émulsion est menée à travers une buse pour phase mélangée qui possède un second diamètre et vers une sortie du dispositif venturi. Le diamètre de la buse pour phase mélangée est plus important que le diamètre de la buse pour phase continue avec un rapport supérieur à 1:1 et inférieur à 4:1.

Des dispositifs venturi étaient connus. Par exemple, WO 98/45034 A1 décrit un dispositif venturi utilsé dans le domaine de soutènement en taille. Le dispositif venturi étai prévu pour mélanger de l'huile soluble dans l'eau.

Dans l'invention la phase continue comprend de l'eau, qui est introduite à une pression d'environ 10 bars à environ 50 bars.

La vitesse d'écoulement se trouve dans la plage de 10 à 100 m/s approximativement. De préférence, la phase dispersée comprend un agent d'encollage ou plus. L'émulsion peut être évacuée dans une chambre de décharge, dans laquelle des additifs optionnels peuvent y être mélangés. L'émulsion peut être stockée pour une utilisation ultérieure, ou être diluée avec l'eau ou avec une autre solution aqueuse avant d'être ajoutée à la partie humide, ou à une presse d'encollage ou coucheuse pour un système de fabrication de papier ou de carton. Alternativement, l'émulsion peut être ajoutée directement à la partie humide, ou à une presse d'encollage ou coucheuse pour un système de fabrication de papier ou de carton.

La phase dispersée peut contenir un composant d'encollage du papier réagissant à la cellulose ou un mélange de tels composants ou un composant d'encollage du papier ne réagissant pas à la cellulose ou un mélange de tels composants. Les composants d'encollage du papier réagissant à la cellulose exemplaires incluent l'anhydride succinique d'alcényle (ASA), les dimères et multimères de cétène, tels que le dimère de cétène d'alkyle (AKD), des époxydes organiques contenant d'environ 12 à 22 atomes de carbone, des halogénures d'acyle contenant d'environ 12 à 22 atomes de carbone, des anhydrides d'acides gras issus d'acides gras à environ 12 à 22 atomes de carbone et des isocyanates organiques contenant d'environ 12 à 22 atomes de carbone.

La phase dispersée peut être introduire uniquement par aspiration au niveau de l'entrée d'aspiration du dispositif venturi, ou, éventuellement, pompée à l'aide d'une pompe dans la section de mélange. De préférence, la phase dispersée est filtrée avant son introduction dans la section de mélange.

Alternativement, la phase continue peut être de l'eau et la phase dispersée peut être un polymère d'émulsion inverse utilisé généralement dans la fabrication du papier. Dans ce cas, une émulsion d'huile dans l'eau contenant un polymère dans la phase aqueuse peut être introduite dans le dispositif venturi par l'entrée d'aspiration. La présence d'un gros volume d'eau de dilution et le mélange dans la section de mélange qui casse l'émulsion vont "activer" le polymère, produisant un mélange à base de polymère dilué contenant des gouttelettes d'huile. Un exemple d'un polymère d'émulsion inverse utilisé généralement dans la fabrication de papier est un agent d'aide à la rétention et au drainage, tel quel les agents d'assistance à la rétention et au drainage PERFORM SP7200 ou PERFORM PC8179 (Ashland Inc., Covington, KY).

Dans un second aspect, un procédé d'émulsification d'un agent d'encollage devant être utilisé pour le traitement de papier ou de carton comporte les étapes suivantes. Une phase continue est introduite sous pression dans un dispositif venturi et au niveau d'une buse pour phase continue qui possède un premier diamètre qui dirige ladite phase continue dans une section de mélange du dispositif. Une phase dispersée est introduite dans la section de mélange du dispositif venturi afin de former une émulsion de la phase dispersée dans la phase continue. On conduit l'émulsion à travers une buse pour phase mélangée qui possède un second diamètre d2 qui est plus important que le diamètre de la buse pour phase continue d1 avec un rapport supérieur à 1:1 et inférieur à 4:1. La phase continue est introduite avec une pression d'environ 10 bars à environ 50 bars et avec une vitesse de l'écoulement dans la buse pour phase continue allant d'environ 10 à environ 100 m/s.

Dans le procédé, la phase dispersée peut contenir un composant d'encollage du papier réagissant à la cellulose ou un mélange de tels composants ou un composant d'encollage du papier ne réagissant pas à la cellulose ou un mélange de tels composants. Les composants d'encollage du papier réagissant à la cellulose exemplaires incluent l'anhydride succinique d'alcényle (ASA), les dimères et multimères de cétène, des époxydes organiques contenant d'environ 12 à 22 atomes de carbone, des halogénures d'acyle contenant d'environ 12 à 22 atomes de carbone, des anhydrides d'acides gras issus d'acides gras à environ 12 à 22 atomes de carbone et des isocyanates organiques contenant d'environ 12 à 22 atomes de carbone.

Dans le procédé, la phase dispersée peut être introduire uniquement par aspiration au niveau de l'entrée d'aspiration du dispositif venturi, ou, éventuellement, pompée à l'aide d'une pompe dans la section dé mélange. De préférence, la phase dispersée est filtrée avant son introduction dans la section de mélange.

L'émulsion résultante d'agent d'encollage possède un diamètre des particules moyen inférieur à 2 microns environ, de préférence entre 0,5 et 1,5 microns, et le plus préférablement inférieur à environ 1 micron, tel qu'on le mesure par le biais d'une technique de diffusion de la lumière sur une émulsion témoin pendant environ une à environ dix minutes après sortie de l'émulsion du dispositif venturi. L'émulsion est ajoutée soit à une partie humide ou à une presse d'encollage ou coucheuse pour un système de fabrication de papier ou de carton. Si la phase continue est l'eau, l'émulsion est de préférence post-diluée avec l'eau afin de produire une teneur en éléments solides dans la plage d'environ 1 à environ 5% en poids. Par la suite, l'émulsion ayant subi la post-dilution est de préférence mélangée avec une solution aqueuse d'un polymère cationique synthétique ou naturel avant d'être ajoutée à la partie humide, la presse d'encollage ou la coucheuse.

Dans un autre aspect, un dispositif venturi possède une buse pour phase continue qui a un premier diamètre qui conduit un premier liquide sous pression à une section de mélange, ainsi qu'une entrée pour diriger un second liquide à la section de mélange afin d'y former une émulsion. Le dispositif venturi a en outre une buse pour phase mélangée qui possède un second diamètre à travers lequel on dirige l'émulsion vers une sortie du dispositif venturi. Le diamètre de la buse pour phase mélangée est plus important que le diamètre de la buse pour phase continue avec un rapport supérieur à 1:1 et inférieur à 4:1. De préférence, la section de mélange est de forme conique et effilée d'un diamètre le plus large au niveau duquel l'entrée rejoint la section de mélange à un diamètre le plus étroit au niveau duquel la buse pour phase mélangée rejoint la section de mélange. De préférence, le dispositif venturi comporte un diffuseur de décharge en communication fluidique avec la buse pour phase mélangée et au niveau de la sortie du dispositif venturi.

### BREVE DESCRIPTION DES DESSINS

D'autres objectifs, avantages et particularités, ainsi que des applications éventuelles de la présente invention sont divulgués dans la description qui suit des modes de réalisation en référence aux dessins joints, dans lesquels:
La figure 1 est un diagramme schématique d'un système exemplaire pour l'émulsification d'huile et d'eau selon l'invention;
La figure 2 est une vue en élévation côté sortie d'un dispositif venturi selon l'invention;
La figure 3 est une vue en coupe du dispositif venturi prise le long de la ligne 3-3 de la figure 2; et
La figure 4 est une vue en coupe éclatée du dispositif venturi montrant la buse pour phase continue et la buse pour phase mélangée du dispositif venturi de la figure 3.

### DESCRIPTION DETAILLEE DE L'INVENTION

Dans cette demande, une "émulsion" est un mélange de particules d'un liquide dans un deuxième liquide. Deux types usuels d'émulsions sont les émulsions d'huile dans l'eau et d'eau dans l'huile. Par "huile" on désigne généralement un liquide non soluble ou presque non soluble dans l'eau. Pour les émulsions de type huile dans l'eau, l'eau est la "phase continue" et l'huile est la phase discontinue. Pour les émulsions du type eau dans l'huile, c'est l'inverse. Ici, le liquide qui forme la phase continue de l'émulsion finale est désigné par "phase continue" et l'autre liquide qui forme la phase discontinue de l'émulsion finale est désigné par "phase dispersée". Dans le cas d'une émulsion de type huile dans l'eau, l'eau est la phase continue et l'huile est la phase dispersée.

Un schéma d'un système 10 pour l'émulsification d'huile et d'eau est montré dans la figure 1. Le système 10 sera décrit en se rapportant à l'émulsification d'un agent d'encollage, tel que le dimère de cétène d'alkyle (AKD) ou l'anhydride succinique d'alcényle (ASA), dans l'eau. Cependant, il faut comprendre que le système peut être utilisé pour émulsifier d'autres matières, et le choix des phases continue et dispersée a un but illustratif et ne vise pas à limiter l'invention.

En se rapportant à la figure 1, un apport d'une "phase continue", telle que l'eau sans y être limitée dans ce mode de réalisation, provenant d'un réservoir de stockage ou réservoir d'alimentation 12 est fourni à une pompe 22 via une ligne 14 et un filtre 16 à travers une soupape de commande 18 et un débitmètre 20. Le débit de l'eau, que l'on peut en variante appeler "phase continue" en ce qui concerne ce mode de réalisation, est commandé à un débit spécifique en utilisant une boucle de régulation avec le débitmètre 20 et la soupape de commande 18. D'autres moyens de régulation du débit sont envisageables comme le sait l'homme du métier. La pompe 22 peut être d'un type quelconque, y compris une pompe centrifuge à plusieurs étages ou une pompe régénérative, qui peut fournir une pression d'alimentation d'environ 30 bars, ou des pressions d'alimentation dans la plage d'environ 10 à 50 bars, plus préférablement d'environ 18 à 35 bars. Des jauges de pression 40a,40b,40c sont prévues dans le but de surveiller, respectivement, les pressions de la phase continue, de la phase dispersée et de l'émulsion. La phase continue est envoyée à une première entrée 48 (se rapporter à la figure 3) d'un dispositif venturi 50.

Une "phase dispersée", telle qu'un agent d'encollage liquide, sans toutefois y être limitée dans ce mode de réalisation, est fournie (ou pompée à l'aide d'une pompe 38 optionnelle), depuis un réservoir de stockage ou réservoir d'alimentation 32 via une ligne 34 et un filtre 36 en passant par un débitmètre 39 et un régulateur de contre-pression 42 à une entrée d'aspiration 52 (se rapporter à la figure 3) du dispositif venturi 50. Le filtre 36 est conçu de sorte à éviter le colmatage d'une buse 60 pour phase mélangée du dispositif venturi 50. Se rapporter aux figures 2-4 pour les détails concernant le dispositif venturi 50.

La pompe optionnelle 38 peut être d'un type quelconque qui peut fournir une pression d'alimentation jusqu'à environ 5 bars, de préférence environ 3 bars, par exemple. Le débit de l'agent d'encollage, qui peut également être désigné par "phase dispersée" dans ce mode de réalisation, peut être commandé à l'aide de la pompe 38 ou à l'aide d'une boucle de régulation. Il est également envisageable de prévoir des commandes alternatives afin de régler le rapport de la phase continue par la phase dispersée alimentées au dispositif venturi 50. Etant donné que la phase continue alimentée au dispositif venturi 50 produit du vide au niveau de l'entrée d'aspiration 52 de la phase dispersée, on n'a pas forcément besoin de la pompe 38 pour fournir la phase dispersée au dispositif venturi 50. Néanmoins, en utilisant la pompe 38 pour fournir la phase dispersée au dispositif venturi 50 on obtient une pression d'alimentation plus soutenue et un meilleur contrôle du processus de formation de l'émulsion.

Les phases continue et dispersée se mélangent dans le dispositif venturi 50 et sont évacuées à une chambre 70. Le diamètre de la chambre 70 doit être suffisant pour réduire la vitesse du produit émulsifié provenant du dispositif venturi 50. Des additifs peuvent être mélangés au produit émulsifié dans la chambre 70 ou en aval de la chambre 70.

La phase mélangée ou le produit émulsifié peut être dirigée à la machine à papier ou à un réservoir de stockage 76 ou conteneur de livraison (non montré), via une soupape de commande de la pression 74. Si la phase continue est l'eau, l'émulsion est de préférence post-diluée avec l'eau afin de produire une teneur en éléments solides dans la plage d'environ 1 à environ 5 % en poids. Ensuite, l'émulsion ayant subi la post-dilution est de préférence mélangée avec une solution aqueuse d'un polymère cationique naturel ou synthétique avant d'être ajoutée à la partie humide, la presse d'encollage ou la coucheuse d'une machine de fabrication de papier ou de carton.

Un mode de réalisation d'un dispositif venturi 50 pour l'émulsification d'huile et d'eau est montré dans les figures 2 à 4. La figure 3 est une section longitudinale du dispositif venturi 50. Le dispositif venturi 50 possède une première entrée 48 dans laquelle on introduit la phase continue, telle que l'eau. La phase continue circule à travers le dispositif venturi 50 dans la direction de la flèche 54. La vitesse d'écoulement de la phase continue augmente en allant de la première entrée 48 à un canal 56 à plus petit diamètre puis dans une section conique 58 avant de rentrer dans une buse au plus petit diamètre ou buse 66 pour phase continue. On peut faire varier la forme et les dimensions du canal d'écoulement de la phase continue.

Le dispositif venturi 50 possède une entrée d'aspiration 52 à travers laquelle la phase dispersée, telle qu'un agent d'encollage, mais sans y être limitée, pénètre dans le dispositif venturi 50 dans la direction de la flèche 62. Du vide est produit au niveau de l'entrée d'aspiration 52 par l'écoulement de la phase continue à travers la buse 66 pour phase continue.

La phase continue (par exemple de l'eau) et la phase dispersée (par exemple un agent d'encollage) se mélangent dans une chambre 80 globalement conique et rentrent par la buse 60 pour phase mélangée. Dans l'invention, le diamètre d2 de la buse pour phase mélangée est plus important que le diamètre d1 de la buse pour phase continue à un rapport supérieur à 1:1 et inférieur à 4:1. Dans un mode de réalisation de l'invention, en se rapportant à la figure 4, la buse 60 pour phase mélangée possède un diamètre d2 qui est de deux fois le diamètre d1 de la buse 66 pour phase continue. La phase continue et la phase dispersée se mélangent grâce à la turbulence régnant à l'intérieur de la chambre de mélange conique 80 entre la buse 66 pour phase continue et la buse 60 pour phase mélangée, pour former l'émulsion ou phase mélangée. L'émulsion quitte la buse 60 pour phase mélangée à travers un diffuseur de décharge 82 et quitte le dispositif venturi dans la direction de la flèche 84. L'émulsion ainsi formée est évacuée dans la chambre 70 (se rapporter à la figure 1).

Dans l'invention, les émulsions sont formées en alimentant la phase continue d'une émulsion via la buse 66 pour phase continue à haute pression. L'écoulement de la phase continue via la busse 66 pour phase continue crée une région à basse pression au niveau de l'entrée 52 pour phase dispersée au dispositif venturi 50. Les phases continue et dispersée sont mélangées dans une chambre de mélange 80 globalement conique à l'intérieur du dispositif venturi 50 et alimentées à une buse 60 pour phase mélangée qui possède un diamètre d2 plus important que le diamètre d1 de la buse 66 pour phase continue. Les deux dimensions distinctes d2 et d1 des diamètres créent deux couches de jets à grande vitesse. Le produit émulsifié provenant du dispositif venturi 50 est évacué dans une chambre 70 où la pression et la vitesse fluidique sont réduites. Dans la chambre 70 ou en aval de cette dernière, des agents additionnels peuvent être ajoutés à l'émulsion afin d'en améliorer la performance, ou bien, l'émulsion peut être diluée avec l'eau et/ou avec une solution aqueuse à base de polymère cationique, ou d'autres modifications de l'émulsion sont envisageables. La figure 1 montre en outre un réservoir 76 optionnel dans lequel on peut déposer l'émulsion.

Un dispositif venturi 50 représentatif possède les dimensions suivantes. En se rapportant à la figure 4, la buse 60 pour phase mélangée possède un diamètre circulaire d2 d'environ 1,2 mm et la buse 66 pour phase continue possède un diamètre circulaire d1 d'environ 0,7 mm. Dans un dispositif alternatif, la buse 60 pour phase mélangée possède un diamètre circulaire d2 d'environ 1,8 mm et la buse 66 pour phase continue possède un diamètre circulaire d1 d'environ 1 mm. En se rapportant à la figure 4, le dispositif venturi 50 représentatif a une longueur totale d'environ 90 mm. La première entrée 48 est formée avec une ouverture circulaire femelle taraudée d'environ 12,7 mm (0,5 pouces) afin de recevoir un tube d'alimentation ou raccord (non montré) pour l'introduction de la phase continue dans la première entrée 48. La première entrée 48 possède une longueur d'environ 20 mm, et le canal 56 à plus petit diamètre 56 a une longueur d'environ 35 mm, l'extrémité distale formant un effilement conique pour diriger le liquide de la phase continue à la buse 66 pour phase continue. La buse 66 pour phase continue a une longueur d'approximativement 4 mm. La buse 60 pour phase mélangée a une longueur d'environ 15 mm.

L'entrée d'aspiration 52 dans le dispositif venturi 50 représentatif a un diamètre circulaire d'environ 10 mm et une longueur d'environ 10 mm. L'entrée d'aspiration 52 s'effile au niveau d'une extrémité distale conique qui dirige la matière de la phase dispersée à une tubulure qui conduit à une chambre conique 80 pour le mélange de la phase continue et de la phase dispersée ensemble pour former une phase mélangée ou émulsion. La chambre conique 80 possède un diamètre proximal circulaire d'environ 10 mm et s'effile vers la buse 60 pour phase mélangée au niveau de son extrémité distale.

Le diffuseur de décharge 82, au niveau de l'extrémité distale du dispositif venturi 50 représentatif selon l'invention, est formé avec une partie externe filetée à l'extérieur d'environ 12, 7 mm (0,5 pouce) qui va être raccordée à un tube de décharge taraudé ou raccord (non montré) pour que la phase mélangée (émulsion) quitte le dispositif venturi 50. Le diffuseur de décharge a une longueur d'environ 18 mm, et une ouverture circulaire externe avec un diamètre d'environ 15 mm. Une vue en élévation d'extrémité du dispositif venturi 50 depuis le diffuseur de décharge 82 dans la figure 2 montre que le dispositif venturi 50 présente un aspect extérieur globalement hexagonal ou à six côtés, et son hauteur et largeur est d'environ 36 mm.

Le dispositif venturi 50 représentatif est montré dans la figure 3 formé de deux parties usinées, la première partie, dans laquelle est formée la première entrée 48 conduisant à la buse 66 du venturi, et la seconde partie, dans laquelle est formée l'entrée d'aspiration 52, la chambre conique 80, la buse 60 pour phase mélangée et le diffuseur 82. La première partie s'engage avec la seconde partie et est raccordée par filetage le biais de filets 77 formés sur l'extérieur de la première partie et l'intérieur de la seconde partie. Une bague d'étanchéité 78 est prévue pour l'étanchéité aux fluides de la première et la seconde partie.

La phase continue de l'émulsion peut être à base d'eau ou d'huile. Lorsque la phase continue est à base d'eau, la phase dispersée de l'émulsion peut être à base d'huile. Lorsque la phase continue est à base d'huile, la phase dispersée de l'émulsion peut être à base d'eau. Des exemples de phases continues à base d'eau comportent, sans y être limités, l'eau, des solutions aqueuses d'amidons et des solutions polymères. Des ingrédients additionnels utilisés habituellement dans les émulsions d'agents d'encollage, tels que, des biocides, des aluns, des résines cationiques, des agents de surface, etc., sans y être limités, peuvent être contenus dans l'apport en phase continue. Des exemples de phase dispersée à base d'huile incluent, sans y être limités, ASA, AKD, et des polymères. Des additifs tels que des agents de surface peuvent être contenus, optionnellement, dans la phase huileuse.

La pression de l'apport en phase continue se trouve environ entre 10 bars et 50 bars, de préférence entre environ 18 bars et 35 bars. Le rapport des dimensions de la buse pour phase mélangée et de la buse pour phase continue est supérieur à 1:1 et inférieur à 4:1, de préférence, entre 1,5:1 et 2,5:1. Le diamètre de la buse pour phase continue (par exemple la buse 66 dans la figure 3) est fixé afin d'obtenir une vitesse d'écoulement d'environ 10 à 100 m/s, de préférence, d'environ 40 à 60 m/s. la vitesse élevée créée des conditions de création instantanée d'émulsions.

On fait varier le rapport de la phase continue par la phase dispersée afin de satisfaire les exigences de l'émulsion en termes de viscosité, stabilité et homogénéité. La concentration de la phase dispersée dans la phase continue varie d'environ 2 à 50% en poids, de préférence, d'environ 4 à 35% en poids. Le diamètre de la chambre au niveau de l'évacuation du dispositif venturi (par exemple, la chambre 70 dans la figure 1) est d'environ 5 à 100 fois le diamètre de la buse pour phase continue du dispositif venturi (par exemple la buse 66 dans la figure 2), de préférence d'environ 40 à 80 fois le diamètre de la buse 66 pour phase continue. La pression qui règne dans la chambre (par exemple dans la chambre 70 de la figure 1) est d'environ 1 à 6,7 bars, de préférence, d'environ 1,3 à 5 bars. La pression de l'intrant en phase dispersée est d'environ 1,3 à 6,7 bars, de préférence d'environ 3 à 4,3 bars.

Pour la phase dispersée de l'invention, les composants d'encollage de papier préférés sont sélectionnés du groupe constitué de composants d'encollage de papier réagissant à la cellulose et des composant d'encollage de papier ne réagissant pas à la cellulose. Pour les fins de cette invention, des colles réagissant à la cellulose sont définies comme étant les colles capables de former des liaisons chimiques covalentes par réaction avec des groupes hydroxyles de la cellulose, et les colles ne réagissant pas à la cellulose sont définies comme étant les colles qui ne forment pas ces liaisons covalentes avec la cellulose.

Les colles réagissant avec la cellulose préférées à utiliser dans l'invention incluent les anhydrides succiniques d'alcényle (ASA), les dimères et multimères de cétène, les époxydes organiques contenant d'environ 12 à 22 atomes de carbone, les halogénures d'acyle contenant d'environ 12 à 22 atomes de carbone, les anhydrides d'acides gras issus d'acides gras à environ 12 à 22 atomes de carbone et des isocyanates organiques contenant d'environ 12 à 22 atomes de carbone. On peut également envisager l'utilisation des mélanges d'agents d'encollage réactifs.

Les anhydrides succiniques d'alcényle (ASA) sont composés de chaînes hydrocarbonées insaturées contenant des groupes d'anhydrides succiniques pendants. Ils sont généralement élaborés au travers d'un procédé en deux étapes commençant par une oléfine alpha. L'oléfine est d'abord isomérisée en déplaçant aléatoirement la double liaison de la position alpha. Dans la deuxième étape, on fait réagir l'oléfine isomérisée avec un anhydride maléique pour aboutir à l'ASA final ayant la formule standard (1) (voir ci-dessous). Des oléfines typiques utilisées pour la réaction avec l'anhydride maléique incluent des composants d'alcényle, de cycloalcényle et d'aralcényle contenant d'environ 8 à environ 22 atomes de carbone. Des exemples spécifiques sont l'anhydride succinique d'isooctadécényle, l'anhydride succinique de n-octadécényle, l'anhydride succinique de n-hexadécényle, l'anhydride succinique de n-dodécyle, l'anhydride succinique de i-dodécényle, l'anhydride succinique de n-décényle et l'anhydride succinique de n-octényle.

Les anhydrides succiniques d'alcényle sont divulgués dans le Brevet US. No. 4,040,900 et par C.E. Farley et R.B Wasser dans The Sizing of Paper, Second Edition, édité par W.F. Reynolds, Tappi Press, 1989, pages 51-62. Diverses anhydrides succiniques d'alcényle sont disponibles dans le commerce auprès de Bercen Inc., Denham Springs, LA. Les anhydrides succiniques d'alcényle à utiliser dans l'invention sont de préférence liquides à 25°C. Plus préférablement, ils sont liquides à 20°C.

Les dimères et multimères de cétène préférés sont des matières de la formule (2) (voir ci-dessous), dans lesquels n est un entier de 0 à environ 20, R et R", qui peuvent être identiques ou différents, sont des groupes alkyles ou alcényles à chaîne droite ou ramifiés saturés ou non ayant 6 à 24 atomes de carbone, et R' est un groupe alcényle à chaîne droite ou ramifiés saturés ou non ayant d'environ 2 à environ 40 atomes de carbone.

Les dimères de cétène qui feront office de phase dispersée dans le procédé de cette invention ont la structure de la formule (2) dans laquelle n=0 et les groupes R et R", qui peuvent être identiques ou différents, sont des radicaux hydrocarbonés. De préférence, les groupes R et R" sont des groupes alkyles ou alcényles à chaîne droite ou ramifiés ayant 6 à 24 atomes de carbone, des groupes cycloalkyles ayant au moins 6 atomes de carbone, des groupes aryles ayant au moins 6 atomes de carbone, des groupes aralkyles ayant au moins 7 atomes de carbone, des groupes alkaryles ayant au moins 7 atomes de carbone, et des mélanges de ces derniers. De préférence, le dimère de cétène est sélectionné du groupe constitué de (a) octyle, décyle, dodécyle, tétradécyle, hexadécyle, octadécyle, eicosyle, docosyle, tétracosyle, phényle, benzyle, .béta.-naphtyle, et les dimères de cétène de cyclohexyle, et (b) les dimères de cétène préparés à partir d'acides organiques sélectionnés du groupe constitué d'acide montanique, d'acide naphténique, d'acide 9,10-décylénique, d'acide 9,10-dodécylénique, d'acide palmitoléique, d'acide oléique, d'acide ricinoléique, d'acide linoléique, d'acide éléostéarique, des mélanges naturels d'acides gras que l'on trouve dans l'huile de coprah, l'huile de babassu, l'huile de palmiste, l'huile de palme, l'huile d'olive, l'huile d'arachide, l'huile de colza, le suif de boeuf, le saindoux, la graisse de baleine, et des mélanges de n'importe lesquels des acides gras susmentionnés. Plus préférablement, le dimère de cétène est sélectionné du groupe constitué de dimère d'octyl-, décyl-, dodécyl-, tétradécyl-, hexadécyl-, octadécyl-, eicosyl-, docosyl-, tétracosyl-, phényl-, benzyl-, β-naphthyl-, et cyclohexyl-cétènes.

Des dimères d'alkylcétènes ont été utilisés dans le commerce pendant de nombreuses années et sont préparés par dimérisation des alkylcéténes obtenus à partir de chlorures d'acides gras saturés à chaîne droite; ceux qui sont le plus largement utilisés sont obtenus à partir d'acide palmitique et/ou stéarique. Le dimère d'alkylcétène pur est fourni par Ashland Hercules Water Technologies, Ashland Inc, Wilmington, Del., comme agent d'encollage avec l'appellation AQUAPEL 364.

Les multimères de cétène préférés à utiliser comme phase dispersée dans le procédé de cette invention ont la formule (2) où n est un entier égal à au moins 1, R et R", qui peuvent être identiques ou différents, sont des groupes alkyles ou alcényles à chaîne droite ou ramifiés saturés ou non ayant 6 à 24 atomes de carbone, de préférence 10 à 20 atomes de carbone, et encore plus préférablement 14 à 16 atomes de carbone, et R' est un groupe alkylène à chaîne droite ou ramifié saturé ou non ayant de 2 à 40 atomes de carbones, de préférence de 4 à 8 atomes de carbones ou de 28 à 40 atomes de carbones.

Les multimères de cétène préférés sont décrits dans la Publication de la Demande de Brevet Européen No. 0 629 741 A1 et dans les brevets US. No. 5,685,815 et 5,846,663.

Parmi les dimères et multimères de cétène préférés à utiliser comme la phase dispersée dans l'invention on trouve ceux qui ne sont pas sous forme solide à 25°C (matière solide non sensiblement cristalline, semi-cristalline ou cireuse; c'est-à-dire qu'ils s'écoulent par chauffage sans chaleur de fusion). Les dimères et multimères de cétène qui ne sont pas à l'état solide à 25°C sont divulgués dans les brevets US. No. 5,685,815, 5,846,663, 5,725,731, 5,766,417 et 5,879,814. Les dimères de cétène qui ne se trouvent pas à l'état solide à 25°C sont fournis par Ashland Hercules Water

Technologies, Wilmington, Del., comme agents d'encollage sous l'appellation PREQUEL et PRECIS.

D'autres colles préférées réactives à la cellulose à utiliser sous forme de phase dispersée dans l'invention sont des mélanges de dimères ou multimères de cétène avec des anhydrides succiniques d'alcényle comme décrit dans le brevet US. No. 5,766,417.

Les colles ne réagissant pas avec la cellulose à utiliser sous forme de phase dispersée dans l'invention incluent de préférence des matières hydrophobes qui s'écoulent librement à des températures inférieure à 95°C, de préférence inférieure à 70°C, de la cire, des colophanes estérifiées, des résines hydrocarbonées ou terpènes, et des agents d'encollage polymères.

Egalement, les émulsions d'encollage de cette invention peuvent convenablement contenir au moins un agent de surface afin de faciliter leur émulsification dans l'eau, de telles matières sont bien connues dans la technique. Le composant de l'agent de surface facilite l'émulsification de l'agent d'encollage avec un composant de l'eau lorsqu'on réalise l'émulsion. Généralement, les agents de surface sont anioniques ou non ioniques ou peuvent être cationiques et peuvent avoir une large gamme de valeurs HLB.

Des agents de surface convenables incluent, mais sans y être limités, des éthoxylates phosphatés qui peuvent contenir des substituants hydrocarbonés d'alkyle, d'aryle, d'aralkyle ou d'alcényle, des produits sulfonés tels que ceux obtenus en sulfonant des alcools gras ou des alcools gras aromatiques, des alkyl-phénols éthoxylés tels que les nonyl phénoxy polyéthoxy éthanols, les octyl phénoxy polyéthoxy éthanols, les polyéthylène glycols tels que le PEG 400 monooléate et le PEG 600 dilaurate, les esters de phosphate éthoxylés, les sulfosuccinates de dialkyle tels que le sulfosuccinate de dioctyle sodium, polyoxyalkylènealkyle ou les esters d'alkylaryle polyoxyalkylène ou les mono ou diesters correspondants, et les amines trialkyle et leurs acides et sels quaternaires aussi bien que les hydrates d'amine tels que le diméthylamine d'oléyl et le diméthylamine de stéaryle.

Des agents de surface préférés sont ceux qui émulsifient l'agent d'éncollage pour aboutir au diamètre moyen de gouttelette de l'émulsion ou de la taille de particule le plus petit. De telles émulsions peuvent avoir un diamètre de gouttelette moyen ou taille de particules d'environ 2 microns ou moins, de préférence entre 0,5 et 1,5 microns, et le plus préférablement d'environ 1 micron ou moins. La taille des gouttelettes peut être convenablement mesurée par toute technique de mesure de tailles des particules bien connue, par exemple, les procédés au microscope, de diffusion de lumière classique ou quasi-élastique, de sédimentation, de centrifugation au disque, de détection d'électrozone, chromatographique et fractionnement de l'écoulement dans un champ à l'équilibre de sédimentation. De manière convenable, les tailles des gouttelettes peuvent être estimées par un procédé de diffusion de lumière par le recours à un instrument tel que l'analyseur de tailles de particules HORIBA LA-300.

Bien évidemment, la quantité d'agent de surface peut varier en fonction de l'agent de surface spécifique, ou du mélange d'agents de surface utilisé, comme le sait bien l'homme du métier. La quantité d'agent de surface présente dans une composition d'encollage de l'invention ne doit pas dépasser le minimum requis pour avoir une taille moyenne des particules d'environ 2 microns ou moins, de préférence entre 0,5 et 1,5 microns et le plus préférablement d'environ 1 micron ou moins dans l'émulsion résultante. Des quantités plus élevées peuvent aboutir à la dégradation de la taille des particules et aux problèmes liés au comportement de la machine qui sont une conséquence d'une émulsion de basse qualité. On peut utiliser de l'ordre de 0,01 % à environ 10% d'agent de surface en poids, sur la base du poids total d'agent d'encollage. De préférence, la qualité d'agent de surface présent dans une composition d'encollage va d'environ 0,1% à environ 5% en poids. Le plus préférablement, la quantité d'agent de surface présent dans une composition d'encollage est inférieure à environ 1,0% en poids. Des mélanges disponibles dans le commerce et comprenant au moins un agent d'encollage et au moins un agent de surface, tels que les agents d'encollage PREQUEL 20F ou le PREQUEL 90F fournis par Ashland Inc., Wilmington, Del., peuvent être convenablement utilisés pour la formation des émulsions d'encollage de l'invention.

Concernant les émulsions d'huile dans l'eau, telles que les émulsions d'agents d'encollage, la phase continue peut être l'eau ou bien une solution aqueuse d'un polymère naturel ou synthétique. L'eau est préférée. Si la phase continue est l'eau, la post-dilution de l'émulsion avec l'eau pour obtenir une teneur en éléments solides souhaitée, suivie par une dilution additionnelle avec une solution aqueuse à base de polymère naturel ou synthétique est recommandée. Les polymères cationiques qui peuvent être utilisés pour la formation d'émulsions d'huile dans l'eau d'agents d'encollage incluent tout polymère cationique contenant de l'azote soluble dans l'eau qui confère une charge superficielle positive aux particules de la phase dispersée de l'émulsion. Typiquement, de tels polymères cationiques sont des composés d'ammonium quaternaire; des homopolymères ou copolymères d'amines insaturées en éthylène; les produits de réaction résineux d'épihalohydrines et de polyaminopolyamides; des alkylénepolyamines; des poly(diallylamines), bis-aminopropylpipérazine, des condensats de dicyandiamide (ou cyanamide)-polyalkylène polyamine, des condensats de dicyandiamide (ou cyanamide)-formaldéhydes, et des condensats de dicyandiamide (ou cyanamide)-bis-aminopropylpipérazine; et des amidons cationiques. Les amidons cationiques sont des amidons solubles dans l'eau contenant des groupes aminés, de l'ammonium quaternaire ou d'autres groupes cationiques en quantité suffisante pour que l'amidon dans son ensemble possède une affinité prononcée à la cellulose. L'amidon cationique est préféré. On peut également utiliser des polymères non cationiques.

L'utilisation de polymères cationiques dans des compositions d'encollage est globalement décrite dans les Brevets U.S No. 4,240,935, 4,243,481, 4,279,794, 4,295,931, 4,317,756, 4,522,686, tous délivrés à Dumas, dans le Brevet U.S No. 2,961,366 délivré Weisgerber, et dans le Brevet U.S No. 5,853,542 (délivré à Bottorff). Les polymères atmosphériques à l'instar de ceux divulgués dans le Brevet U.S No. 7,270,727 (Varnell), peuvent également être utilisés.

La quantité minimale de polymère cationique utilisé doit être suffisante pour que la dispersion devienne cationique. La quantité utilisée variera en fonction de la solubilité dans l'eau et de la force cationique du polymère particulier employé, ainsi que d'autres variables, telles que la qualité de l'eau.

La quantité de polymère naturel ou synthétique peut être exprimée comme un pourcentage du poids de la colle réagissant avec la cellulose que l'on utilise. De préférence, la quantité de polymère se trouve d'environ 0,1% jusqu'à environ 400% en poids par rapport au poids de la colle réagissant avec la cellulose, plus préférablement d'environ 2 à environ 100% en poids par rapport au poids de la colle réagissant avec la cellulose, et de la façon la plus préférable, d'environ 10 à environ 30% en poids par rapport au poids de la colle réagissant avec la cellulose. Cette quantité va dépendre des exigences propres à une application de production de papier spécifique.

La température de la solution aqueuse utilisée pour la poste dilution est généralement inférieure à environ 50°C, mais peut être supérieure selon l'application. Le pH de la solution aqueuse varie, suivant l'application. Le pH peut se trouver dans la plage de 4 à 8 environ. La post dilution est généralement exécutée dans des conditions de faible cisaillement, par exemple, dans les conditions de cisaillement créées par un dispositif tel qu'une pompe centrifuge, un mélangeur en ligne statique, une pompe péristaltique, un agitateur à tige, ou des combinaisons de ces dispositifs.

Les émulsions d'agents d'encollage préparées par le biais de cette invention peuvent être utilisées dans le cadre de l'encollage interne de papier ou de carton où les émulsions d'encollage sont ajoutées à la pâte liquide au niveau de la partie humide du processus de fabrication de papier, ou l'encollage superficiel de papier ou de carton dans lequel les dispersions d'encollage sont appliquées au niveau de la presse d'encollage ou la coucheuse. Cette invention peut également être utilisée dans l'une ou les deux parties d'un système d'encollage à deux parties. Par exemple, une partie peut être mélangée intérieurement avec la pâte de bois et une seconde partie appliquée au niveau de la presse d'encollage, une pratique habituelle dans la fabrication de papier.

La quantité d'agent d'encollage ajoutée à la pâte ou appliquée sous forme de colle superficielle va d'environ 0,005 à 5% en poids, sur la base de la siccité de la pâte, c'est-à-dire, les fibres et les charges optionnelles, et de préférence de 0,01 à 1% en poids, où le dosage dépend principalement de la qualité de la pâte ou du papier à coller, du composé d'encollage utilisé et du niveau d'encollage souhaité.

Les éléments chimiques conventionnellement ajoutés à la pâte lors de la production de papier ou de carton, tels que les agents d'aide au traitement (par exemple, des agents d'aide à la rétention, les agents d'aide au drainage, les additifs de contrôle des contaminants, etc.) ou d'autres additifs fonctionnels (par exemple, des additifs d'amélioration de la résistance à l'état sec ou humide, des colorants, des agents de brillance optique, etc.) peuvent être utilisés de manière combinée avec les agents d'encollage de cette invention.

L'invention a été décrite ici en référence à une phase dispersée qui peut contenir un agent d'encollage. En variante, le dispositif venturi 50 de cette invention peut également être utilisé pour la préparation des polymères de l'émulsion inverse utilisés habituellement dans le processus de fabrication de papier. Les polymères de l'émulsion inverse sont préparés et stabilisés en utilisant des agents de surface actifs, plus communément appelés agents de surface. Les agents de surface utilisés vont permettre l'émulsification du monomère soluble dans l'eau dans la phase huileuse avant la polymérisation, et procurer la stabilité au polymère de l'émulsion résultante. La stabilité qui inclut la résistance à la sédimentation, des changements mineurs de la viscosité au cours du temps et l'inversion prématurée, sans oublier la nécessité d'avoir une émulsion stable pendant le processus de polymérisation, nécessite un ensemble robuste de stabilisation de l'émulsion.

L'inversion de l'émulsion se rapporte au processus avant utilisation, dans lequel les phases sont inversées, et le polymère est libéré de la phase discontinue. Un grand volume de solution aqueuse est ajouté afin de créer une phase aqueuse (eau) continue dans laquelle la coalescence de la phase aqueuse précédemment dispersée aboutit à la dispersion du polymère dans la solution, rendant la solution visqueuse. Des agents de surface, appelés "agents de surface désagrégeurs", sont ajoutés à l'émulsion pour favoriser l'inversion, afin de perturber le système de stabilisation de l'émulsion originale lorsque le volume relativement important d'eau est combiné, en ayant recours à un certain niveau d'agitation où cisaillement, avec l'émulsion d'eau dans l'huile. C'est bien l'action conjointe de ces trois facteurs, le volume important de la phase dispersée, les forces de cisaillement, et le ou les agents de surface désagrégeurs, qui résulte en l'inversion, ou inversion de phase, de l'émulsion. De plus, le polymère peut à présent interagir avec d'autres matières à phases aqueuses. La quantité relativement faible d'huile (20-40% en poids de l'émulsion originale) est dispersée dans la phase aqueuse, où, en raison de l'ajout du grand volume de solution aqueuse, l'huile est un composant mineur.

Le polymère est inversé en une solution aqueuse, de sorte que la concentration résultante du polymère actif se trouve typiquement dans la plage d'environ 0,1% à environ 1,5% en poids. La concentration utilisée dépend de plusieurs facteurs, comprenant, mais sans y être limitée, la température et la chimie de l'eau, la viscosité de la solution, la vitesse d'amenée, et les dimensions de l'équipement et les débits.

On peut inverse le polymère de l'émulsion en une solution aqueuse en dirigeant des flux convergents d'eau et d'émulsion pure aux concentrations souhaitées à travers le dispositif venturi 50. Dans cette inversion, la phase continue est l'eau, qui est introduite par la première entrée 48 du dispositif venturi 50, et la phase dispersée est l'émulsion à base de polymère ou émulsion brute, qui est introduite par l'entrée d'aspiration 52 du dispositif venturi 50. La pression de la phase continue se trouve dans la plage d'environ 10 à 40 bars, de préférence d'environ 15 à 25 bars, et la vitesse d'écoulement de la phase continue d'environ 10 à 50 m/s, de préférence d'environ 25 à 35 m/s. Ensuite, le mélange résultant subi une étape de mélange, dans un mélangeur statique ou une pompe mécanique, dans laquelle l'action de mélange améliore le processus d'inversion. Typiquement, la solution aqueuse est ensuite transférée dans un réservoir, dans lequel elle est mélangée jusqu'à devenir homogène. Dans un système continu, on élimine l'étape de transfert vers un réservoir.

Typiquement, de l'eau de dilution additionnelle est ajoutée à la solution à polymère inversé juste avant l'introduction dans le processus pour aider la dispersion du polymère.

### Exemples

### Exemple 1

150 l/h d'eau ont été alimentés comme phase continue dans une première entrée d'un dispositif venturi comme montré aux figures 2-4. La pression d'alimentation de l'eau est de 30 bars. Le diamètre de la buse pour phase continue (par exemple, le diamètre de la buse 66 dans la figure 3) est de 1 mm. Une phase dispersée à base d'agent d'encollage PREQUEL 20F (un ASA) a été fournie sous vide à l'entrée d'aspiration du dispositif venturi à 15 kg/h. Le diamètre de la buse pour phase mélangée (par exemple, le diamètre de la buse 60 dans la figure 3) est de 2 mm. La vitesse du venturi est de 53 m/s dans la buse pour phase continue. La taille médiane des particules de l'émulsion est de 0,67 microns.

### Exemple 2

170 l/h d'eau ont été alimentés comme phase continue dans une première entrée d'un dispositif venturi comme montré aux figures 2-4. La pression d'alimentation de l'eau est de 30 bars. Le diamètre de la buse pour phase continue (par exemple, le diamètre de la buse 66 dans la figure 3) est de 1 mm. Une phase dispersée à base d'agent d'encollage PREQUEL 20F (un ASA) a été fournie sous vide à l'entrée d'aspiration du dispositif venturi à 27 kg/h. Le diamètre de la buse pour phase mélangée (par exemple, le diamètre de la buse 60 dans la figure 3) est de 2 mm. La vitesse du venturi est de 60 m/s dans la buse pour phase continue. La taille médiane des particules de l'émulsion est de 0,67 microns.

### Exemple 3

80 l/h d'eau ont été alimentés comme phase continue dans une première entrée d'un dispositif venturi comme montré aux figures 2-4. La pression d'alimentation de l'eau est de 31 bars. Le diamètre de la buse pour phase continue (par exemple, le diamètre de la buse 66 dans la figure 3) est de 0,8 mm. Une phase dispersée à base d'agent d'encollage PREQUEL 20F (un ASA) a été fournie sous vide à l'entrée d'aspiration du dispositif venturi à 8 kg/h. Le diamètre de la buse pour phase mélangée (par exemple, le diamètre de la buse 60 dans la figure 3) est de 1,6 mm. La vitesse du venturi est de 44 m/s dans la buse pour phase continue. La taille médiane des particules de l'émulsion est de 0,82 microns.

### Exemple 4 (exemple comparatif)

180 l/h d'eau ont été alimentés comme phase continue dans une première entrée d'un dispositif venturi comme montré aux figures 2-4. La pression d'alimentation de l'eau est de 32 bars. Le diamètre de la buse pour phase continue (par exemple, le diamètre de la buse 66 dans la figure 3) est de 1 mm. Une phase dispersée à base d'agent d'encollage PREQUEL 20F (un ASA) a été fournie sous vide à l'entrée d'aspiration du dispositif venturi à 15 kg/h. Le diamètre de la buse pour phase mélangée (par exemple, le diamètre de la buse 60 dans la figure 3) est de 1 mm (même diamètre pour la buse pour phase continue et pour phase mélangée). La vitesse du venturi est de 63 m/s dans la buse pour phase mélangée. L'émulsion s'est presqu'immédiatement dispersée en phases séparées: de l'eau et des gouttes de ASA. Il fut impossible de mesurer la distribution de la taille des particules.

### Exemple 5

160 l/h d'eau ont été alimentés comme phase continue dans une première entrée d'un dispositif venturi comme montré aux figures 2-4. La pression d'alimentation de l'eau est de 30 bars. Le diamètre de la buse pour phase continue (par exemple, le diamètre de la buse 66 dans la figure 3) est de 1 mm. Une phase dispersée à base d'agent d'encollage PREQUEL 90F (un AnKD fourni par Ashland Hercules Water Technologies, Wilmington, Del.) a été fournie sous vide à l'entrée d'aspiration du dispositif venturi à 30 kg/h. Le diamètre de la buse pour phase mélangée (par exemple, le diamètre de la buse 60 dans la figure 3) est de 2 mm. La vitesse du venturi est de 53 m/s dans la buse pour phase continue. L'émulsion s'est révélée stable avec une taille médiane des particules de 0,8 microns.

### Exemple 6

90 l/h d'eau ont été alimentés comme phase continue dans une première entrée d'un dispositif venturi comme montré aux figures 2-4. La pression d'alimentation de l'eau est de 30 bars. Le diamètre de la buse pour phase continue (par exemple, le diamètre de la buse 66 dans la figure 3) est de 0,8 mm. Une phase dispersée à base d'agent d'encollage PREQUEL 20F (un ASA) a été fournie sous vide à l'entrée d'aspiration du dispositif venturi à 30 kg/h. Le diamètre de la buse pour phase mélangée (par exemple, le diamètre de la buse 60 dans la figure 3) est de 2,4 mm. La vitesse du venturi est de 44 m/s dans la buse pour phase continue. L'émulsion s'est révélée stable avec une taille médiane des particules de 1,15 microns.

### Exemple 7

180 l/h d'eau ont été alimentés comme phase continue dans une première entrée d'un dispositif venturi comme montré aux figures 2-4. La pression d'alimentation de l'eau est de 30 bars. Le diamètre de la buse pour phase continue (par exemple, le diamètre de la buse 66 dans la figure 3) est de 1,2 mm. Une phase dispersée à base d'agent d'encollage PREQUEL 20F (un ASA) a été fournie sous vide à l'entrée d'aspiration du dispositif venturi à 30 kg/h. Le diamètre de la buse pour phase mélangée (par exemple, le diamètre de la buse 60 dans la figure 3) est de 1,6 mm. La vitesse du venturi est de 53 m/s dans la buse pour phase continue. L'émulsion s'est révélée stable avec une taille médiane des particules de 0,8 microns.

Bien que l'on ait décrit la présente invention en rapport avec des modes de réalisation particuliers de celle-ci, il est clair que plusieurs autres formes et modifications seront évidentes pour l'homme du métier.

## Revendications

1. Système pour l'émulsification d'huile dans l'eau ou d'eau dans l'huile qui comprend :
- un dispositif venturi (50) qui a une buse (66) pour phase continue et une entrée (52) pour phase dispersée,
- dans lequel la buse pour phase continue possède un premier diamètre (d1) qui dirige le flux d'une phase continue dans une section de mélange (80) du dispositif venturi, et
- l'entrée pour phase dispersée introduit une phase dispersée dans la section de mélange afin de former une émulsion de la phase dispersée et de la phase continue; et
- dans lequel ledit dispositif venturi possède une buse (60) pour phase mélangée qui possède un second diamètre (d2) par lequel l'émulsion est menée de la section de mélange vers une sortie du dispositif venturi,
- ledit second diamètre (d2) dudit dispositif venturi (50) étant plus important que ledit premier diamètre (d1) à un rapport supérieur à 1:1 et inférieur à 4:1
- **caractérisé en ce que** le système est conçu pour que la phase continue
o soit introduite à une pression allant d'environ 10 bars jusqu'à environ 50 bars et
o ait une vitesse qui se trouve dans la plage d'environ 10 à 100 m/s à travers la buse pour phase continue.

2. Système de la revendication 1, comprenant en outre une pompe (22) destinée au pompage de la phase continue à l'intérieur du dispositif venturi (50).

3. Système de l'une quelconque des revendications précédentes, conçu pour que la phase continue comprenne de l'eau ou une solution aqueuse d'amidon ou une solution à base de polymère.

4. Système de l'une quelconque des revendications précédentes, conçu pour que la phase dispersée comprenne une ou plusieurs émulsions inverses.

5. Système de l'une quelconque des revendications 1 à 3, conçu pour que la phase dispersée comprenne un ou plusieurs composés d'encollage de papier ne réagissant pas avec la cellulose ou composés d'encollage de papier réagissant avec la cellulose, tels que l'anhydride succinique d'alcényle (ASA), le dimère de cétène alkyle (AKD), des dimères de cétène, des multimères de cétène, des époxydes organiques contenant d'environ 12 à 22 atomes de carbone, des halogénures d'acyle contenant d'environ 12 à 22 atomes de carbone, des anhydrides d'acides gras issus d'acides gras contenant environ 12 à 22 atomes de carbone, ou des isocyanates organiques contenant d'environ 12 à 22 atomes de carbone.

6. Procédé pour l'émulsification d'un agent d'encollage à utiliser dans le traitement de papier ou de carton, ledit procédé comprenant le fait de :
- introduire sous pression dans un dispositif venturi (50) une phase continue contenant de l'eau, ledit dispositif venturi disposant d'une buse (66) pour phase continue d'un premier diamètre (d1) qui dirige ladite phase continue dans une section de mélange (80);
- introduire dans la section de mélange (80) du dispositif venturi une phase dispersée contenant au moins un agent d'encollage afin de former une émulsion de la phase dispersée et de la phase continue;
- conduire l'émulsion à travers une buse (60) pour phase mélangée d'un second diamètre (d2) dans ledit dispositif venturi,
- ledit diamètre (d2) de la buse pour phase mélangée dudit dispositif venturi étant plus important que ledit diamètre (d1) de la buse pour phase continue avec un rapport supérieur à 1:1 et inférieur à 4:1
- **caractérisé en ce que** la phase continue
o est introduite avec une pression allant d'environ 10 bars à environ 50 bars et
o a une vitesse d'environ 10 à 100 m/s à travers la buse pour phase continue.

7. Procédé de la revendication 6, dans lequel la phase continue comprend de l'eau ou une solution aqueuse d'amidon ou une solution à base de polymère.

8. Procédé de l'une quelconque des revendications 6 à 7, dans lequel la phase dispersée comprend des composés d'encollage de papier ne réagissant pas avec la cellulose ou des composés d'encollage de papier réagissant avec la cellulose, tels quel l'anhydride succinique d'alcényle (ASA), le dimère de cétène alkyle (AKD), des dimères de cétène, des multimères de cétène, des époxydes organiques contenant d'environ 12 à 22 atomes de carbone, des halogénures d'acyle contenant d'environ 12 à 22 atomes de carbone, des anhydrides d'acides gras issus d'acides gras contenant environ 12 à 22 atomes de carbone, ou des isocyanates organiques contenant d'environ 12 à 22 atomes de carbone.

9. Procédé de l'une quelconque des revendications 6 à 8, dans lequel la phase dispersée comprend en outre un ou plusieurs agents de surface en une proportion allant de 0,1% à environ 5% en poids de ladite phase dispersée.

10. Procédé de l'une quelconque des revendications 6 à 9, dans lequel l'émulsion possède une taille moyenne des particules en dessous de 2 microns.

11. Procédé de l'une quelconque des revendications 6 à 10, dans lequel l'émulsion présente une concentration de la phase dispersée/phase continue allant de 2 à 50 pourcents en poids.

12. Procédé de l'une quelconque des revendications 6 à 11, comprenant en outre le fait de post-diluer l'émulsion et d'ajouter l'émulsion post-diluée soit à une partie humide ou à une presse d'encollage ou coucheuse pour un système de fabrication de papier ou de carton.

13. Procédé d'inversion d'une émulsion inverse, ledit procédé comprenant :
- introduire sous pression dans un dispositif venturi (50) une phase continue contenant de l'eau, ledit dispositif venturi disposant d'une buse (66) pour phase continue d'un premier diamètre (d1) qui dirige ladite phase continue dans une section de mélange (80);
- introduire dans la section de mélange (80) du dispositif venturi une phase dispersée contenant au moins une émulsion inverse afin de former une émulsion de la phase dispersée et de la phase continue;
- conduire l'émulsion à travers une buse (60) pour phase mélangée d'un second diamètre (d2) dans ledit dispositif venturi, ledit diamètre (d2) de la buse pour phase mélangée dudit dispositif venturi étant plus important que ledit diamètre (d1) de la buse pour phase continue avec un rapport supérieur à 1:1 et inférieur à 4:1,
- **caractérisé en ce que** la pression de la phase continue se trouve dans la plage d'environ 10 à 40 bars, de préférence d'environ 15 à 25 bars, et la phase continue a une vitesse d'environ 10 à 50 m/s, de préférence d'environ 25 à 35 m/s, à travers la buse pour phase continue.

14. Procédé de la revendication 13, dans lequel l'émulsion inverse comprend un ou plusieurs agents d'aide à la rétention et au drainage à utiliser dans des systèmes de fabrication de papier ou de carton.

## Patentansprüche

1. System zum Emulgieren von Öl in Wasser oder Wasser in Öl, welches aufweist:
- eine Venturi-Vorrichtung (50), welche eine Düse (66) für kontinuierliche Phasen und einen Eingang (52) für dispergierte Phasen aufweist,
- in welchem die Düse für kontinuierliche Phasen einen ersten Durchmesser (d1) besitzt, der den Fluss einer kontinuierlichen Phase in einen Mischabschnitt (80) der Venturi-Vorrichtung lenkt, und
- der Eingang für dispergierte Phasen eine dispergierte Phase in den Mischabschnitt einführt, so dass eine Emulsion aus der dispergierten Phase und der kontinuierlichen Phase gebildet wird; und
- in welchem die genannte Venturi-Vorrichtung eine Düse (60) für Mischphasen besitzt, die einen zweiten Durchmesser (d2) besitzt, durch welchen die Emulsion von einem Mischabschnitt zu einem Ausgang der Venturi-Vorrichtung geleitet wird,
- wobei der genannte zweite Durchmesser (d2) der genannten Venturi-Vorrichtung (50) im Verhältnis von mehr als 1:1 und weniger als 4:1 größer ist als der erste Durchmesser (d1),
- **dadurch gekennzeichnet, dass** das System dafür eingerichtet ist, dass die kontinuierliche Phase
o bei einem Druck von etwa 10 bar bis etwa 50 bar eingeführt wird und
o eine Geschwindigkeit durch die Düse für kontinuierliche Phasen aufweist, die sich im Bereich von etwa 10 bis 100 m/s befindet.

2. System gemäß Anspruch 1, weiterhin aufweisend eine Pumpe (22), die zum Pumpen der kontinuierlichen Phase ins Innere der Venturi-Vorrichtung (50) bestimmt ist.

3. System gemäß einem der vorhergehenden Ansprüche, dafür eingerichtet, dass die kontinuierliche Phase Wasser oder eine wässrige Stärkelösung oder eine Lösung auf Polymerbasis beinhaltet.

4. System gemäß einem der vorhergehenden Ansprüche, dafür eingerichtet, dass die dispergierte Phase eine oder mehrere Invert-Emulsionen beinhaltet.

5. System gemäß einem der Ansprüche 1 bis 3, dafür eingerichtet, dass die dispergierte Phase eine oder mehrere Papierleimverbindungen, die nicht mit Zellulose reagieren, oder Papierleimverbindungen, die mit Zellulose reagieren, aufweist, so wie Alkenylbernsteinsäureanhydrid (ASA), Alkylketendimere (AKD), Ketendimere, Ketenmultimere, organische Epoxide, die etwa 12 bis 22 Kohlenstoffatome enthalten, Alkanoylhalogenide, die etwa 12 bis 22 Kohlenstoffatome enthalten, Fettsäureanhydride aus Fettsäuren, die etwa 12 bis 22 Kohlenstoffatome enthalten, oder organische Isocyanate, die etwa 12 bis 22 Kohlenstoffatome enthalten.

6. Verfahren zum Emulgieren eines Leimungsmittels zur Verwendung bei der Verarbeitung von Papier oder Karton, wobei das genannte Verfahren die Tatsachen beinhaltet:
- Einführen einer kontinuierlichen Phase, welche Wasser enthält, unter Druck in eine Venturi-Vorrichtung (50), wobei die genannte Venturi-Vorrichtung eine Düse (66) für kontinuierliche Phasen eines ersten Durchmessers (d1) aufweist, welche die genannte kontinuierliche Phase in einen Mischabschnitt (80) lenkt;
- Einführen einer dispergierten Phase, die zumindest ein Leimungsmittel enthält, in den Mischabschnitt (80) der Venturi-Vorrichtung, sodass eine Emulsion aus der dispergierten Phase und der kontinuierlichen Phase gebildet wird;
- Lenken der Emulsion durch eine Düse (60) für Mischphasen eines zweiten Durchmessers (d2) in der genannten Venturi-Vorrichtung,
- wobei der genannte Durchmesser (d2) der Düse für Mischphasen der Venturi-Vorrichtung im Verhältnis von mehr als 1:1 und weniger als 4:1 größer ist als der genannte Durchmesser (d1) der Düse für kontinuierliche Phasen
- **dadurch gekennzeichnet, dass** die kontinuierliche Phase
o bei einem Druck von etwa 10 bar bis etwa 50 bar eingeführt wird und
o eine Geschwindigkeit von etwa 10 bis 100 m/s durch die Düse für kontinuierliche Phasen aufweist.

7. Verfahren gemäß Anspruch 6, in dem die kontinuierliche Phase Wasser oder eine wässrige Stärkelösung oder eine Lösung auf Polymerbasis beinhaltet.

8. Verfahren gemäß einem der Ansprüche 6 bis 7, in dem die dispergierte Phase Papierleimverbindungen, die nicht mit Zellulose reagieren, oder Papierleimverbindungen, die mit Zellulose reagieren, aufweist, so wie Alkenylbernsteinsäureanhydrid (ASA), Alkylketendimere (AKD), Ketendimere, Ketenmultimere, organische Epoxide, die etwa 12 bis 22 Kohlenstoffatome enthalten, Alkanoylhalogenide, die etwa 12 bis 22 Kohlenstoffatome enthalten, Fettsäureanhydride aus Fettsäuren, die etwa 12 bis 22 Kohlenstoffatome enthalten, oder organische Isocyanate, die etwa 12 bis 22 Kohlenstoffatome enthalten.

9. Verfahren gemäß einem der Ansprüche 6 bis 8, in dem die dispergierte Phase weiterhin einen oder mehrere oberflächenaktive Stoffe in einer Menge von 0,1% bis etwa 5% des Gewichts der genannten dispergierten Phase beinhaltet.

10. Verfahren gemäß einem der Ansprüche 6 bis 9, in dem die Emulsion eine mittlere Partikelgröße von weniger als 2 µm besitzt.

11. Verfahren gemäß einem der Ansprüche 6 bis 10, in dem die Emulsion eine Konzentration der dispergierten Phase in der kontinuierlichen Phase von 2 bis 50 Gewichtsprozent vorweist.

12. Verfahren gemäß einem der Ansprüche 6 bis 11, weiterhin beinhaltend die Tatsache des Nachverdünnens der Emulsion und des Hinzufügens der nachverdünnten Emulsion entweder zu einem feuchten Teilbereich oder zu einer Leimpresse oder Beschichtungseinrichtung für ein System zur Herstellung von Papier oder Karton.

13. Verfahren zum Invertieren einer Invert-Emulsion, wobei das genannte Verfahren beinhaltet:
- Einführen einer kontinuierlichen Phase, welche Wasser enthält, unter Druck in eine Venturi-Vorrichtung (50), wobei die genannte Venturi-Vorrichtung eine Düse (66) für kontinuierliche Phasen eines ersten Durchmessers (d1) aufweist, welche die genannte kontinuierliche Phase in einen Mischabschnitt (80) lenkt;
- Einführen einer dispergierten Phase, die zumindest eine Invert-Emulsion enthält, in den Mischabschnitt (80) der Venturi-Vorrichtung, sodass eine Emulsion aus der dispergierten Phase und der kontinuierlichen Phase gebildet wird;
- Lenken der Emulsion durch eine Düse (60) für Mischphasen eines zweiten Durchmessers (d2) in der genannten Venturi-Vorrichtung, wobei der genannte Durchmesser (d2) der Düse für Mischphasen der Venturi-Vorrichtung im Verhältnis von mehr als 1:1 und weniger als 4:1 größer ist als der Durchmesser (d1) der Düse für kontinuierliche Phasen ,
- **dadurch gekennzeichnet, dass** der Druck der kontinuierlichen Phase sich im Bereich von etwa 10 bis 40 bar, bevorzugt etwa 15 bis 25 bar befindet, und die kontinuierliche Phase eine Geschwindigkeit von etwa 10 bis 50 m/s, bevorzugt von etwa 25 bis 35 m/s durch die Düse für kontinuierliche Phasen hat.

14. Verfahren gemäß Anspruch 13, in dem die Invert-Emulsion ein oder mehrere Retentions- und Drainagehilfsmittel zur Verwendung in Systemen zur Herstellung von Papier oder Karton beinhaltet.

## Claims

1. A system for emulsifying oil in water or water in oil which comprises:
- a venturi apparatus **(50)** having a continuous phase nozzle **(66)** and a dispersed phase inlet **(52),**
- wherein the continuous phase nozzle has a first diameter **(d1)** that directs the stream of a continuous phase into a mixing section **(80)** of the venturi apparatus, and
- the dispersed phase inlet introduces a dispersed phase into the mixing section to form an emulsion of the dispersed phase and the continuous phase; and
- wherein said venturi apparatus has a mixed phase nozzle **(60)** having a second diameter **(d2)** through which the emulsion is directed from the mixing section toward an outlet of the venturi apparatus,
- said second diameter (d2) of said venturi apparatus (50) being larger than said first diameter (d1) at a ratio of greater than 1:1 and less than 4:1,
- **characterized in that** system is designed for the continuous phase
o to be introduced at a pressure of from about 10 bar to about 50 bar and
o to have a velocity in the range of about 10 to 100 m/s through the continuous phase nozzle.

2. The system of claim 1, further comprising a pump **(22)** to pump the continuous phase into the venturi apparatus **(50).**

3. The system of any of the preceding claims, designed for the continuous phase to comprise water or an aqueous solution of starch or a polymer solution.

4. The system of any of the preceding claims, designed for the dispersed phase to comprise one or more inverse emulsions.

5. The system of any of claims 1 to 3, designed for the dispersed phase to comprise one or more cellulose non-reactive paper sizing compounds or cellulose reactive paper sizing compounds, such as alkenyl succinic anhydride (ASA), alkyl ketene dimer (AKD), ketene dimers, ketene multimers, organic epoxides containing from about 12 to 22 carbon atoms, acyl halides containing from about 12 to 22 carbon atoms, fatty acid anhydrides from fatty acids containing from about 12 to 22 carbon atoms, or organic isocyanates containing from about 12 to 22 carbon atoms.

6. A method for emulsifying a sizing agent for use in treating paper or paperboard, said method comprising the following facts:
- introducing under pressure a continuous phase containing water into a venturi apparatus (50), said venturi apparatus having a continuous phase nozzle (66) of a first diameter (d1) that directs said continuous phase into a mixing section (80);
- introducing a dispersed phase containing at least one sizing agent into the mixing section (80) of the venturi apparatus to form an emulsion of the dispersed phase and the continuous phase;
- directing the emulsion through a mixed phase nozzle (60) having a second diameter (d2) in said venturi apparatus,
- said mixed phase nozzle diameter (d2) of said venturi apparatus being larger than said continuous phase nozzle diameter (d1) at a ratio of greater than 1:1 and less than 4:1,
- **characterized in that** the continuous phase
o is introduced at a pressure of from about 10 bar to about 50 bar and
o has a velocity of about 10 to 100 m/s through the continuous phase nozzle.

7. The method of claim 6, wherein the continuous phase comprises water or an aqueous solution of starch or a polymer solution.

8. The method of any of claims 6 to 7, wherein the dispersed phase comprises cellulose non-reactive paper sizing compounds or cellulose reactive paper sizing compounds, such as alkenyl succinic anhydride (ASA), alkyl ketene dimer (AKD), ketene dimers, ketene multimers, organic epoxides containing from about 12 to 22 carbon atoms, acyl halides containing from about 12 to 22 carbon atoms, fatty acid anhydrides from fatty acids containing from about 12 to 22 carbon atoms, or organic isocyanates containing from about 12 to 22 carbon atoms.

9. The method of any of claims 6 to 8, wherein the dispersed phase further comprises one or more surfactants in an amount of from 0.1 % to about 5% by weight of said dispersed phase.

10. The method of any of claims 6 to 9, wherein the emulsion has a mean particle size below 2 microns.

11. The method of any of claims 6 to 10, wherein the emulsion has a concentration of dispersed phase in continuous phase of from 2 to 50 percent by weight.

12. The method of any of claims 6 to 11, further comprising the fact of post-diluting the emulsion and adding the post-diluted emulsion either to a wet end or to a size press or coater for a paper or paperboard making system.

13. A method for reversing an inverse emulsion, said method comprising:
- introducing under pressure a continuous phase containing water into a venturi apparatus (50), said venturi apparatus having a continuous phase nozzle (66) of a first diameter (d1) that directs said continuous phase into a mixing section (80);
- introducing a dispersed phase containing at least one inverse emulsion into the mixing section (80) of the venturi apparatus to form an emulsion of the dispersed phase and the continuous phase;
- directing the emulsion through a mixed phase nozzle (60) having a second diameter (d2) in said venturi apparatus,
- said mixed phase nozzle diameter (d2) of said venturi apparatus being larger than said continuous phase nozzle diameter (d1) at a ratio of greater than 1:1 and less than 4:1,
- **characterized in that** the pressure of the continuous phase is in the range of from about 10 bar to 40 bar, preferably about 15 to 25 bar, and the continuous phase has a velocity of about 10 to 50 m/s, preferably about 25 to 35 m/s, through the continuous phase nozzle.

14. The method of claim 13, wherein the inverse emulsion comprises one or more retention and drainage aids for use in paper or paperboard making systems.
